# EUROPÄISCHE PATENTSCHRIFT

(11) **EP 3 382 117 B1**
(45) Veröffentlichungstag und Bekanntmachung des Hinweises auf die Patenterteilung: **17.02.2021**
(21) Anmeldenummer: 18164545.8
(22) Anmeldetag: 28.03.2018
(51) Int. Cl.: E03F 5/04, E03F 5/046, E03F 3/04

(54) **HÖHENVERSTELLEINRICHTUNG FÜR EINE RINNENABDECKUNG**
HEIGHT-ADJUSTING DEVICE FOR A GUTTER COVER
DISPOSITIF DE RÉGLAGE EN HAUTEUR POUR UN RECOUVREMENT DE GOUTTIÈRE

(30) Priorität: 30.03.2017 DE 202017101845 U
(43) Veröffentlichungstag der Anmeldung: 03.10.2018
(73) Patentinhaber: Ardex Anlagen GmbH, 58453 Witten (DE); Friedrich-GmbH, 08315 Lauter-Bernsbach (DE)
(72) Erfinder: Miseer-Baum, Andreas, 64625 Bensheim (DE); Friedrich, Mathias, 08315 Lauter-Bernsbach (DE)
(74) Vertreter: Habermann Intellectual Property Partnerschaft von Patentanwälten mbB

(56) Entgegenhaltungen:
- DE-A1-102004 019 920
- DE-A1-102011 113 381
- DE-U1- 29 914 607
- DE-U1-202010 013 427
- DE-U1-202010 018 215

## Beschreibung

Die Erfindung betrifft eine Höhenverstelleinrichtung für eine Rinnenabdeckung, wobei die Höhenverstelleinrichtung einen Stützrahmen, auf dem auf einer von dem Stützrahmen gebildeten Stützfläche die Rinnenabdeckung aufgelegt oder abgestützt werden kann, und eine verlagerbar an dem Stützrahmen angeordneten Aufstelleinrichtung aufweist, wobei der Stützrahmen mit der Aufstelleinrichtung auf einem Untergrund aufgestellt werden kann und wobei ein Abstand zwischen dem Untergrund und dem Stützrahmen durch die Aufstelleinrichtung veränderbar ist, wobei die Aufstelleinrichtung mindestens ein um eine Schwenkachse verschwenkbar an dem Stützrahmen gelagertes Aufstandselement aufweist, dass längs eines die Schwenkachse umgebenden äußeren Umfangs einen Aufstandsrand aufweist, mit welchem das Aufstandselement auf einem Untergrund aufgestellt werden kann, und dass mindestens zwei das Aufstandselement nicht schneidende Tangenten durch verschiedene Punkte des Aufstandsrands, die einer möglichen Aufstandsfläche für das Aufstandselement auf dem Untergrund entsprechen, voneinander abweichende Tangentenabstände zu der Schwenkachse aufweisen, wobei die Tangentenabstände jeweils senkrecht zu der jeweiligen Tangente bestimmt sind, sodass durch ein Verschwenken des Aufstandselements der Abstand zwischen dem Untergrund und dem Stützrahmen veränderbar ist, und wobei die Aufstelleinrichtung mindestens zwei Aufstandselemente aufweist, die bei einer bestimmungsgemäßen Anordnung der Höhenverstelleinrichtung an gegenüberliegenden Abschnitten des Stützrahmens angeordnet und auf einem die beiden Aufstandselemente verbindenden Verbindungselement gelagert sind.

Aus der Praxis sind zahlreiche Einsatzmöglichkeiten für Rinnen bekannt, die zur Entwässerung einer Fläche, insbesondere zur Entwässerung eines nur wenig oder nicht wasserdurchlässigen Bodenbelags dienen können. So sind beispielsweise verschiedene Varianten von Duschrinnen bekannt, die in einer Dusche oder in einem Nassbereich eines Gebäudes angeordnet sind und zur Abführung der anfallenden Wassermenge vorgesehen sind. Es ist ebenfalls bekannt, im Außenbereich befindliche Bodenbelagsflächen mit einer oder mehreren jeweils beanstandet voneinander angeordneten Rinnen zu entwässern, um im Falle eines Niederschlags die auf der Bodenbelagsfläche zunächst verteilte Niederschlagsmenge sammeln und durch die jeweils nächst gelegene Rinne abführen zu können. Um eine effektive Abführung des in der Rinne gesammelten Wassers zu ermöglichen weisen derartige Rinnen üblicherweise eine Breite von mehreren Zentimetern auf.

Um den durch die Rinnen gebildeten Spalt in der Bodenbelagsfläche in einer Dusche, in einem Nassbereich oder in einer in einem Außenbereich angeordneten Bodenbelagsfläche zu vermeiden werden derartige Rinnen üblicherweise von einer Rinnenabdeckung abgedeckt. Die Rinnenabdeckung weist entweder Schlitze oder Öffnungen in der Rinnenabdeckung selbst oder aber alternativ oder zusätzlich einen zwischen der Rinnenabdeckung und der angrenzenden Bodenbelagsfläche ausgebildeten Spalt auf, durch den das auf der Bodenbelagsfläche gesammelte Wasser in die Rinne eindringen und durch die Rinne abgeführt werden kann.

Dabei ist das vorteilhaft, wenn die Rinnenabdeckung oberflächenbündig mit dem angrenzenden Bodenbelag angeordnet ist. Der angrenzende Bodenbelag kann dabei unterschiedlich dick sein und zudem auf einer unterschiedlich ausgestalten Unterkonstruktion verlegt sein, die zwischen einzelnen Bodenbelagselementen und dem Untergrund angeordnet ist. Dadurch kann eine Oberseite des Bodenbelags einen jeweils individuellen und in jedem Einzelfall voneinander unterschiedlichen Abstand zu dem betreffenden Untergrund aufweisen. Es ist demzufolge notwendig, den Abstand einer Oberseite der Rinnenabdeckung zu dem Untergrund individuell und in Abhängigkeit zu dem jeweils angrenzenden Bodenbelag verändern und anpassen zu können.

Aus der Praxis sind verschiedene Höhenverstelleinrichtungen für eine Rinnenabdeckung bekannt. Die meisten Höhenverstelleinrichtungen weisen einen Stützrahmen auf, der entweder eine längs eines Umfangrands kontinuierlich verlaufend ausbildete Stützfläche oder aber einzelne nach oben vorspringende Ausformungen oder Stützelemente aufweist, die gemeinsam eine Stützfläche bilden, auf welcher die Rinnenabdeckung aufgelegt oder abgestützt werden kann. Bei derartigen Höhenverstelleinrichtungen sollte der Abstand der von dem Stützrahmen gebildeten Stützfläche zu dem Untergrund in Abhängigkeit von den jeweiligen Anforderungen des Einzelfalles angepasst werden können.

Zu diesem Zweck weisen die meisten der aus der Praxis bekannten Höhenverstelleinrichtungen eine Aufstelleinrichtung auf, die derart ausgestaltet ist, dass der von der Aufstelleinrichtung vorgegebene Abstand zwischen dem Stützrahmen, bzw. zwischen der Stützfläche des Stützrahmens und dem Untergrund verändert und an die Umgebungsbedingungen angepasst werden kann.

Es sind Aufstelleinrichtungen bekannt, die aus einem oder mehreren einstückig ausgebildeten Aufstandselementen gebildet werden, die an einer Unterseite des Stützrahmens festgelegt werden können. Um einen unterschiedlichen Abstand zwischen den Stützrahmen und dem Untergrund zu ermöglichen können mehrere derartige Aufstandselemente miteinander kombiniert und aneinander festgelegt werden. Der Abstand des Stützrahmens von dem Untergrund wird dann durch die Anzahl der miteinander kombinierten und übereinander gestapelten Aufstandselemente vorgegeben. Eine Variation des Abstands ist allerdings nur in den Schritten möglich, die durch eine bei Aufstellung der Höhenverstelleinrichtung wirksame Dicke bzw. Aufbauhöhe eines einzelnen Aufstandselements vorgegeben ist.

Es ist ebenfalls aus der Praxis bekannt und beispielsweise in DE 20 2013 008 330 U1 beschrieben, dass ein C-förmiger Aufstellfuß mit seinen beiden von einer durch den Verbindungsabschnitt gebildeten Aufstützfläche abstehenden Schenkelenden an gegenüberliegenden Seitenwandbereichen des Stützrahmens festgelegt werden kann. Um einen Höhenverstellung des Stützrahmens zu ermöglichen kann das C-förmige ausgebildete Aufstandselement in verschiedenen Positionen an dem Stützrahmen festgelegt werden, sodass ein Abstand der dem Untergrund zugewandten Aufstandsfläche des Aufstandselements von der Stützfläche des Stützrahmens variiert und unterschiedlich vorgegeben werden kann.

Bei diesen beiden aus dem Praxis bekannten Höhenverstelleinrichtungen wird es als nachteilig angesehen, dass die Herstellung der jeweiligen Aufstandselemente und insbesondere deren Anordnung und Montage an dem Stützrahmen mit einem erheblichen Aufwand verbunden ist. Der Stützrahmen muss zudem mehrere in unterschiedlichen Abstandspositionen angeordnete Ausformungen zur Festlegung der Aufstandselemente aufweisen, wobei jeweils nur eine einzige der mehreren Ausformungen zur tatsächlichen Festlegung des Aufstandselements in der gewünschten Höhe, bzw. mit dem gewünschten Abstand genutzt wird. Zudem ermöglichen die aus der Praxis bekannten derartigen Höhenverstelleinrichtungen jeweils nur wenige Variationen mit einem vorgegebenen Mindestabstand von 2mm oder mehr zwischen einzelnen Abstandspositionen der Aufstandselemente.

Es sind ebenfalls mehrere jeweils unterschiedlich ausgestaltete Höhenverstelleinrichtungen für eine Rinnenabdeckung bekannt, bei denen an dem Stützrahmen eine oder mehrere Gewindeelemente mit einer darin gelagerten Gewindeschraube angeordnet sind. Durch ein Verdrehen der Gewindeschraube kann ein Abstand eines Schraubenkopfs oder eines Schraubenendes relativ zu dem Gewindeelement und damit relativ zu dem Stützrahmen kontinuierlich verändert werden. Durch eine Aufstellung der Höhenverstelleinrichtung auf den Schraubenköpfen oder Schraubenenden der verstellbaren Gewindeschrauben kann der Abstand zwischen der Stützfläche des Stützrahmens der Höhenverstelleinrichtung und dem Untergrund, auf welchem die Höhenverstelleinrichtung angeordnet ist, nahezu beliebig vorgegeben werden. Eine derartige Höhenverstelleinrichtung ist beispielsweise in DE 20 2006 002 077 U1 beschrieben. Dabei wird es jedoch als nachteilig erachtet, dass derartige Höhenverstelleinrichtungen bei der Anordnung vor Ort eine aufwendige Anpassung der einzelnen Gewindeschrauben an den Untergrund, bzw. an die jeweilige Anordnung der Rinnenabdeckung erforderlich machen. Zudem wird die Anordnung und Montage der Höhenverstelleinrichtung dadurch erschwert, dass bei einer Verwendung von mehr als drei Gewindeschrauben eine verkippungsfreie Anordnung der Höhenverstelleinrichtung eine aufwendige Abstimmung der individuellen Positionierung der mehr als drei Gewindeschrauben erforderlich macht. Die aus der Praxis bekannten Höhenverstelleinrichtungen sollen regelmäßig mit mindestens vier oder sechs Gewindeschrauben auf dem Untergrund abgestützt werden, um eine bei hohen Belastungen zuverlässige Abstützung der Rinnenabdeckung zu ermöglichen.

In DE 20 2010 018 215 U1 sind verschiedene Ausgestaltungen für eine Höhenverstelleinrichtung für einen Fliesenrahmen zusammengestellt und beschrieben. Bei einer Ausgestaltung liegt der Fliesenrahmen auf mehreren scheibenförmigen Einstellfüßen auf, die jeweils exzentrisch und verschwenkbar an dem Fliesenrahmen gelagert sind, sodass durch ein Verschwenken der scheibenförmigen Einstellfüße eine Höhenverstellung des darüber auf einem Untergrund abgestützten Fliesenrahmen möglich ist. Die Verstellung der einzelnen Einstellfüße muss für jeden Einstellfuß gesondert durchgeführt werden und erfordert ein Werkzeug. Der vor Ort erforderliche Montageaufwand ist vergleichsweise hoch. Das wird deshalb als eine Aufgabe der vorliegenden Erfindung angesehen, eine Höhenverstelleinrichtung für eine Rinnenabdeckung so auszugestalten, dass eine möglichst einfache und dennoch vielfältige Anpassung eines Abstands der Stützfläche der Höhenverstelleinrichtung zu einem Untergrund, auf welchem die Höhenverstelleinrichtung angeordnet ist, möglich ist und die Höhenverstelleinrichtungen möglichst kostengünstig hergestellt und vor Ort errichtet werden kann.

Diese Aufgabe wird erfindungsgemäß mit einer Höhenverstelleinrichtung mit den Merkmalen des Anspruchs gelöst.

Das an dem Stützrahmen angeordnete Aufstandselement kann durch ein Verschwenken des Aufstandselements so positioniert werden, dass wahlweise einer der Punkte des Aufstandsrands, durch welche eine das Aufstandselement nicht schneidende Tangente verläuft, auf dem Untergrund aufsteht. Da der Abstand dieser Punkte entlang des Aufstandsrands des Aufstandsrands zu der Schwenkachse unterschiedlich ist, kann dadurch der sich ergebende Abstand des Untergrunds zu der Stützfläche des Stützrahmens verändert, bzw. vorgegeben werden. Das Verschwenken des Aufstandselements kann bei der Anordnung der Höhenverstelleinrichtung vor Ort rasch vorgenommen werden, um eine schnelle und einfache Anpassung des Abstands der Stützfläche des Stützrahmens zu dem Untergrund zu bewirken.

Durch eine geeignete Ausgestaltung des Aufstandselements bzw. des Verlaufs des Aufstandsrands des Aufstandselements können mehrere, bzw. viele Punkte entlang des Aufstandsrands vorgegeben werden, die einen voneinander abweichenden Abstands zu der Schwenkachse des Aufstandselements aufweisen und deshalb für die Vorgabe eines unterschiedlichen Abstands der Stützfläche des Stützrahmens für den Untergrund ausgewählt und vorgegeben werden können. Die Schwenkachse verläuft zweckmäßigerweise parallel zu der Stützfläche und damit ebenfalls parallel zu einem hierzu parallelen ebenen Untergrund. Die Schwenkachse könnte auch einen vorzugsweise spitzen Winkel zu einer von der Stützfläche vorgegebenen Ebene aufweisen. Der Stützrahmen kann einen von dem Stützrahmen umgebenen Innenraum mit einer rechteckförmigen oder aber ovalen bzw. runden Querschnittsfläche begrenzen. Das Aufstandselement kann innerhalb oder außerhalb des von dem Stützrahmen umgebenen Innenraums angeordnet sein.

Im Hinblick auf eine möglichst standfeste und mechanisch belastbare Anordnung der Höhenverstelleinrichtung auf einem Untergrund ist es erfindungsgemäß vorgesehen, dass die Aufstelleinrichtung mindestens zwei Aufstandselemente aufweist, die bei einer bestimmungsgemäßen Anordnung der Höhenverstelleinrichtung an gegenüberliegenden Abschnitten des Stützrahmens angeordnet sind. Durch die Anordnung der zwei Aufstandselemente an gegenüberliegenden Abschnitten des Stützrahmens kann erreicht werden, dass ein Verkippen des Stützrahmens bzw. der Höhenverstelleinrichtung quer zu einer die beiden Aufstandselemente verbindenden Geraden zum Untergrund hin verhindert werden kann.

Zweckmäßigerweise weist die Höhenverstelleinrichtung mindestens vier Aufstandselemente auf, die jeweils paarweise an gegenüberliegenden Abschnitten des Stützrahmens und je Paar möglichst in der Nähe von gegenüberliegenden Stirnseiten des Stützrahmens angeordnet sind. Durch eine Anordnung der einzelnen Aufstandselemente in der Nähe der vier Ecken eines rechteckförmigen Stützrahmens kann eine mechanische belastbare Abstützung des Stützrahmens mit vier Aufstandselementen erreicht werden. Falls der Stützrahmen eine Länge aufweist, die eine Abstützung durch mehr als zwei längs diese Länge angeordneten Aufstandselemente erfordert, können längs jeder Längsseite des Stützrahmens drei oder mehr Aufstandselemente angeordnet sein. Zweckmäßigerweise sind an einer gegenüberliegenden Längskante ebenfalls Aufstandselemente angeordnet, die so positioniert sind, dass jeweils einander zugeordnete Aufstandselemente an gegenüberliegenden Abschnitten des Stützrahmens angeordnet sind.

Um eine Anpassung des Abstandes der Stützfläche der Höhenverstelleinrichtung zu einem Untergrund und damit die im Einzelfall gewünschte Anordnung der Höhenverstelleinrichtung auf dem Untergrund zu erleichtern ist erfindungsgemäß vorgesehen, dass die zwei an gegenüberliegenden Abschnitten des Stützrahmens angeordneten Aufstandselemente an einem die beiden Aufstandselemente verbindenden Verbindungselement gelagert sind. Die zwei Aufstandselemente sind über das Verbindungselement miteinander gekoppelt. Durch das Verbindungselement wird die Höhenverstelleinrichtung zusätzlich stabilisiert.

Erfindungsgemäß ist vorgesehen, dass das Verbindungselement starr mit dem Stützrahmen verbunden ist und die zwei Aufstandselemente um eine durch das Verbindungselement vorgegeben Schwenkachse um das Verbindungselement verschwenkbar gelagert sind. Das Verbindungselement kann beispielweise ein stabförmiger oder streifenförmiger Verbindungssteg sein. Die beiden Aufstandselemente können eine Ausnehmung aufweisen, durch welche sich das stab- oder streifenförmige Verbindungselemente hindurch erstreckt. Diese Aufstandselemente können in verschiedenen Schwenkpositionen um das Verbindungselement herum verschwenkt und in der gewünschten Ausrichtung an dem Verbindungselement festgelegt werden. Zu diesem Zweck kann die Ausnehmung in einem Aufstandselement eine oder mehrere Anschlagflächen oder Rastausformungen aufweisen, die eine Positionierung des Aufstandselements relativ zu dem Verbindungselement vorgeben und eine durch einen Formenschluss oder eine Rasteinrichtung vorgegebene Positionierung des Aufstandselements um die durch das Verbindungselement vorgegebene Schwenkachse ermöglichen.

Erfindungsgemäß ist vorgesehen, dass das Verbindungselement beabstandet zu jeweils an den zugeordneten Abschnitt des Stützrahmens angrenzenden Festlegungsabschnitten einen etwa mittig angeordneten schmalen Verdrehabschnitt aufweist. Die beiden an dem Verbindungselement gelagerten Aufstandselemente können zweckmäßigerweise längs des Verbindungselements zwischen dem Verdrehabschnitt und einem angrenzenden Festlegungsabschnitt verschoben werden. Die beiden Festlegungsabschnitte weist jeweils eine Formgebung auf, die eine verdrehfeste Anordnung und Festlegung eines Aufstandselements in dem Festlegungsabschnitt erleichtert.

Beispielsweise kann ein Festlegungsabschnitt eine Querschnittsfläche aufweisen, die an die Querschnittsfläche einer Ausnehmung in dem Aufstandselement angepasst ist und einen formschlüssigen und verdrehfesten Eingriff des Aufstandselements mit einem Festlegungsabschnitt des Verbindungselements ermöglicht. Im Gegensatz dazu ist die Formgebung des Verbindungselements in dem Verdrehabschnitt so vorgegeben, dass ein dort angeordnetes Aufstandselement so verdreht werden kann, dass ein gewünschter Abstand des Stützrahmens zu dem Untergrund vorgegeben wird. Anschließend kann das Aufstandselement längs des Verbindungselements in einen Festlegungsabschnitt verschoben und dadurch in der im Verdrehabschnitt vorgegebenen Ausrichtung an dem Verbindungselement verdrehfest festgelegt werden.

Das Verbindungselement kann beispielsweise streifenförmig ausgebildet sein, wobei eine Streifenbreite des Verbindungselements in dem Verdrehabschnitt geringer als eine Streifenbreite des Verbindungselements in den beiden einander gegenüberliegenden Festlegungsabschnitten ist. An Stelle einer streifenförmigen Ausgestaltung mit einer im Wesentlichen rechteckigen Querschnittsfläche kann das Verbindungselement auch beispielsweise eine ovale oder eine polygonale Querschnittsfläche aufweisen.

Erfindungsgemäß ist weiterhin vorgesehen, dass die Aufstandselemente eine exzentrisch angeordnete, näherungsweise sternförmige Ausnehmung aufweisen, die hinsichtlich der Formgebung und der Abmessungen so ausgebildet ist, dass jedes Aufstandselement in dem schmalen Verdrehabschnitt des Verbindungselements relativ zu dem Verbindungselement verdreht werden kann und in mehreren verschiedenen Verschwenkpositionen relativ zu dem starr angeordneten Verbindungselement und damit auch relativ zu dem daran angrenzenden Stützrahmen in dem jeweils zugeordneten Festlegungsabschnitt an dem Verbindungselement festgelegt werden kann.

Gemäß einer vorteilhaften Ausgestaltung des Erfindungsgedankens ist vorgesehen, dass der Aufstandsrand des Aufstandselements eine konvexe ebene Fläche umschließt. Der Umfangsrand einer konvexen Fläche wird ausschließlich durch Punkte vorgegeben, bei denen eine durch den betreffenden Punkt verlaufende Tangente einen Innenraum der konvexen Fläche nicht schneidet. Das Aufstandselement kann demzufolge über den gesamten Verlauf des Aufstandsrands eines derartig ausgebildeten Aufstandselements für das Aufstellen des Aufstandselements auf einem Untergrund verwendet werden. Durch eine geeignete Variation des Abstands des Aufstandsrands von der Schwenkachse kann eine entsprechende Variation der Höhenverstellung der auf dem Stützrahmen abgestützten Rinnenabdeckung bewirkt werden.

Das Aufstandselement kann beispielsweise eine exzentrisch zu der Schwenkachse angeordnete kreisförmige Fläche oder aber eine ovale Fläche aufweisen, die von dem Aufstandsrand begrenzt wird. Es ist ebenfalls möglich, dass der Aufstandsrand ein regelmäßig oder ein unregelmäßig geformtes Polygon bildet, dass jeweils eine konvexe Fläche des Aufstandselements umschließt. Eine Höhenverstellung der Höhenverstelleinrichtung kann dann durch eine beliebige Anordnung bzw. Verschwenkung des Aufstandselements relativ zu dem Stützrahmen vorgegeben werden, wobei in Abhängigkeit von der jeweiligen Ausgestaltung der konvexen Fläche bzw. des Verlaufs des Aufstandsrands des Aufstandselements ein daraus resultierender Abstand zwischen dem Hintergrund und der Stützfläche des Stützrahmens vorgegeben wird.

Gemäß einer vorteilhaften Ausgestaltung des Erfindungsgedankens ist vorgesehen, dass der Aufstandsrand zwei oder mehr gerade verlaufende Abschnitte aufweist. Jeder dieser gerade verlaufenden Abschnitte kann als Aufstandsfläche des Aufstandselements auf einem Untergrund dienen. Je länger der gerade verlaufende Abschnitt ist, umso größer bzw. länger ist die durch den betreffenden geraden Abschnitt gebildete Aufstandsfläche des Aufstandselements auf dem Untergrund und desto geringer kann die Anfälligkeit des Aufstandselements gegen ein unerwünschtes seitliches Verkippen oder Verschwenken des Aufstandselements bei einer mechanischen Beanspruchung und Belastung der Höhenverstelleinrichtung sein. Zudem wird eine besonders vorteilhafte Lastabtragung des Stützrahmens und einer darauf angeordneten Rinnenabdeckung ermöglicht.

Zweckmäßigerweise ist vorgesehen, dass der Aufstandsrand vier oder mehr gerade verlaufende Abschnitte aufweist, deren senkrecht zu der Schwenkachse bestimmter Tangentenabstand über einen möglichst großen Bereich von beispielsweise mehr als 5mm, vorzugsweise mehr als 10mm, 15mm, 20mm oder sogar mehr als 25mm variiert. Insbesondere bei einem großen Höhenverstellbereich von mehr als 20mm oder mehr als 25mm ist es vorteilhaft, dass der Aufstandsrand beispielsweise sechs oder acht oder mehr gerade verlaufende Abschnitte aufweist. Auch eine ungerade Anzahl von gerade verlaufenden Abschnitten ist möglich.

Zweckmäßigerweise ist optional vorgesehen, dass die Höhenverstelleinrichtung eine Positioniereinrichtung aufweist, mit welcher das mindestens eine Aufstandselement in mehreren vorgegebenen Ausrichtungen relativ zu dem Stützrahmen festgelegt werden kann. Die Positioniereinrichtung kann beispielsweise verschiedene Anschlagsflächen aufweisen, die wahlweise für eine formschlüssige Anlage der Aufstandselemente oder eines gegebenenfalls vorgesehenen Verbindungselement an eine der Anschlagsflächen genutzt werden können, um dadurch die Position des betreffenden Aufstandselements relativ zum dem Stützrahmen vorzugeben. Die Positioniereinrichtung kann auch mehrere Rastpositionen vorgeben, in denen das Aufstandselement jeweils rastend festgelegt werden kann.

Es ist ebenfalls denkbar, dass die Positioniereinrichtung eine Klemmvorrichtung aufweist, in welcher das Aufstandselement in einer nahezu beliebigen Anordnung relativ zu dem Stützrahmen klemmend aufgenommen und festgelegt werden kann. Auf diese Weise ist eine nahezu beliebige Höhenverstellung in einem durch das Aufstandselement vorgegebenen Bereich möglich.

Im Hinblick auf eine möglichst einfache und kostengünstige Herstellung des Aufstandselements ist optional vorgesehen, dass das mindestens Aufstandselement plattenförmig ausgestaltet ist. Das Aufstandselement kann beispielsweise aus einem Blech oder aus einer Kunststofftafel ausgestanzt oder ausgeschnitten werden. Es ist ebenfalls möglich, das plattenförmige Aufstandselement mit einem bekannten Spritzgussverfahren kostengünstig herzustellen. Ein plattenförmig ausgestaltetes Aufstandselement kann mit einfachen Mitteln schwenkbar an dem Stützrahmen angeordnet werden und ist ausreichend mechanisch belastbar, um die bei einer bestimmungsgemäßen Verwendung auftretenden mechanischen Beanspruchungen aushalten zu können.

Einer besonders vorteilhaften Ausgestaltung des Erfindungsgedankens zufolge ist vorgesehen, dass mindestens ein Aufstandselement um eine exzentrisch durch das Aufstandselement verlaufende Schwenkachse verschwenkbar an dem Stützrahmen gelagert ist. Insbesondere bei einer plattenförmigen Ausgestaltung des Aufstandselementes kann durch eine exzentrische Lagerung des Aufstandselements in einfacher Weise erreicht werden, dass bei einen Verschwenken des Aufstandselements um die Schwenkachse ein anderen Abschnitt des Aufstandsrands des Aufstandselements oder ein anderer einzelner Punkt des Aufstandsrands des Aufstandselements die Höhenverstelleinrichtung auf dem Untergrund abstützt und dadurch ein anderer Abstand der Stützfläche des Stützrahmens von dem Untergrund vorgegeben wird.

Nachfolgend werden einige Ausführungsbeispiele des Erfindungsgedankens exemplarisch beschrieben, die in der Zeichnung dargestellt sind. Es zeigt:
Figur 1 eine perspektivische Ansicht eines Teilbereichs einer erfindungsgemäßen Höhenverstelleinrichtung mit einer Aufstelleinrichtung, bei der ein Aufstandselement um ein starr an dem Stützrahmen angeordnetes Verbindungselement verschwenkbar gelagert ist,
Figur 2 eine Draufsicht auf eine erfindungsgemäße Höhenverstelleinrichtung, bei der insgesamt vier Aufstandselemente an zwei jeweils starr an dem Stützrahmen gelagerten Verbindungselementen verschwenkbar angeordnet bzw. angrenzend zu dem Stützrahmen drehfest festgelegt sind, und
Figur 3 eine schematische Darstellung eines Aufstandselements, und
Figur 4 eine schematische Darstellung eines abweichend ausgestalteten Aufstandselements mit einer zusätzlichen Angabe der in den verschiedenen Anordnungen bewirkten Höhenverstellung des Stützrahmens.

Eine in den Figuren 1 und 2 dargestellte erfindungsgemäße Höhenverstelleinrichtung 1 weist einen aus einem mehrfach abgekanteten Blechstreifen hergestellten Stützrahmen 2 auf. Der Stützrahmen 2 umgibt rechteckförmig einen Innenraum 3 und bildet an einer umlaufenden Oberkannte 4 eine in einer Ebene verlaufende Stützfläche 5. Der Stützrahmen 2 könnte abweichend von dem in den Figuren 1 und 2 dargestellten Ausführungsbeispiel auch einen abweichend ausgestalteten und beispielsweise ovalen oder kreisförmigen Innenraum 3 umgeben und begrenzen. Eine in den Figuren 1 und 2 nicht dargestellt Rinnenabdeckung kann auf der von der Oberkante 4 gebildeten Stützfläche 5 des Stützrahmens 2 aufgelegt bzw. abgestützt werden und den von dem Stützrahmen 2 umgebenen Innenraum 3 einer Rinnenöffnung abdecken.

Ein parallel zu einer kurzen Stirnseite 6 des Stützrahmens 2 verlaufendes streifenförmiges Verbindungselement 19 ist starr zwischen gegenüberliegenden Abschnitten 9, 10 an den langen Längsseiten 11 des Stützrahmens 2 angeordnet. Das streifenförmige Verbindungselement 19 weist beabstandet zu den jeweils an den zugeordneten Abschnitt 9, 10 des Stützrahmens 2 angrenzenden Festlegungsabschnitten 20 einen etwa mittig angeordneten schmalen Verdrehabschnitt 21 auf. Unmittelbar an den betreffenden Abschnitten 9, 10 des Stützrahmens 2 angrenzend ist jeweils ein plattenförmiges Aufstandselements 12 an dem starr mit dem Stützrahmen 2 befestigten Verbindungselement 19 festgelegt. Das Aufstandselement 12 kann dabei um eine Verschwenkachse 8 verschwenkt und in mehreren verschiedenen Positionen an einem zugeordneten Abschnitt 9, 10 des Stützrahmens 2 an dem starr daran festgelegten streifenförmigen Verbindungselement 19 festgelegt werden, wie nachfolgend noch im Detail beschrieben wird.

Bei dem in den Figuren 1 und 2 dargestellten Ausführungsbeispiel ist das Aufstandselement 12 innerhalb der beiden gegenüberliegenden Abschnitte 9, 10 an den Längsseiten 11 des Stützrahmens 2 angeordnet. Es ist ebenfalls möglich, dass die beiden Aufstandselemente 12 hiervon abweichend in den beiden gegenüberliegenden Abschnitten 9, 10 an einer Außenseite der Längsseiten 11 des Stützrahmens 2 angeordnet sind und sich demzufolge außerhalb des Innenraums 3 des Stützrahmens 2 befinden.

Jedes beides Aufstandselement 12 weist eine übereinstimmende Formgebung mit einem umlaufenden Aufstandsrand 13 auf, der eine konvexe Fläche 14 des Aufstandselements 12 umgibt. Der Aufstandsrand 13 weist bei dem exemplarischen dargestellten Ausführungsbeispiel sechs jeweils geradlinig verlaufende Abschnitte 15 auf, die jeweils eine mögliche Aufstandsfläche für das Aufstandselement 12 auf dem Untergrund bilden. Für jeden der Abschnitte 15 weist eine längs des betreffenden Abschnitts 15 verlaufende Tangente einen sich voneinander unterscheidenden Tangentenabstand zu der Verschwenkachse 8 auf, um welche das Aufstandselement 12 verschwenkbar gelagert ist. Selbstverständlich könnte das Aufstandselement 12 auch einen abweichend ausgestalteten Aufstandsrand 13 mit beispielsweise vier, bzw. weniger als sechs oder aber mit beispielsweise acht oder zehn, bzw. mehr als sechs geradlinig verlaufenden Abschnitten 15 aufweisen. Es wäre ebenfalls möglich, dass ein Aufstandselement 12 einen mindestens abschnittsweise gekrümmt verlaufenden Aufstandsrand 13 aufweist.

In Figur 3 ist das in den Figuren 1 und 2 ebenfalls dargestellte Aufstandselement 12 schematisch in einer abweichend zu Figur 1 vorgegebenen Aufstandsposition dargestellt. Die sechs Abschnitte 15 des Aufstandsrands 13 sind hinsichtlich ihrer Anordnung und Ausrichtung so ausgestaltet, dass jeder der sechs Abschnitte 15 einen in Figur 3 mit A bis G bezeichneten, voneinander abweichenden Tangentenabstand zu der exzentrisch durch das Aufstandselement 12 verlaufenden Schwenkachse 8 aufweist. Dabei schneidet eine in Figur 3 jeweils schematisch angedeutete Lotrechte, die senkrecht zu dem jeweiligen Abschnitt 15 durch die Schwenkachse 8 verläuft, den betreffenden Abschnitt 15 innerhalb der von dem betreffenden Abschnitt 15 gebildeten Aufstandsfläche auf einem Untergrund 16. Auf diese Weise wird vermieden, dass bei einer mechanischen Belastung des Stützrahmens zwei ein Kippmoment entsteht und eine unerwünschte Verschwenkung des Aufstandselements 12 um die Schwenkachse 8 erzwungen oder begünstigt wird. Zudem wird dadurch eine optimale Lastabtragung des Stützrahmens 2 und einer darauf angeordneten Rinnenabdeckung ermöglicht.

In Figur 3 ist zur Veranschaulichung eine Tangente 17 zu einem gradlinig verlaufenden Abschnitt 15 eingezeichnet, der einen Tangentenabstand D zu der Schwenkachse 8 aufweist. Die den Tangentenabstand A bis G zu den einzelnen Abschnitten 15 veranschaulichenden Verbindungsgraden sind in Figur 2 so eingezeichnet, dass durch die Verbindungsgraden auch die jeweiligen Lotrechte auf den betreffenden Abschnitt 15 angedeutet wird und dadurch gleichzeitig verdeutlicht wird, dass die Lotrechte den betreffenden Abschnitt 15 jeweils innerhalb der durch diesen Abschnitt 15 gebildeten Aufstandsfläche schneidet.

Die Tangentenabstände A bis G können durch eine geeignete Ausgestaltung des Aufstandselements 12 so vorgegeben sein, dass eine Unterkante 18 des Stützrahmens 2 entweder auf dem Untergrund 16 aufliegt oder einen durch den betreffenden Tangentenabstand A bis G vorgegebenen Abstand zu dem Untergrund 16 aufweist. Dieser Abstand kann beispielsweise zwischen 0 Millimeter und 25 Millimeter betragen. Dem zu Folge kann auch der Abstand der durch die Oberkante 4 des Stützrahmens 2 gebildeten Stützfläche 5 für die nicht dargestellte Rinnenabdeckung in einem Bereich zwischen 0 Millimeter und 25 Millimeter relativ zu dem Untergrund 16 verändert und vorgegeben werden.

Das in den Figuren 1 und 2 gezeigte streifenförmige Verbindungselement 19 weist beabstandet zu den jeweils an den zugeordneten Abschnitt 9, 10 des Stützrahmens 2 angrenzenden Festlegungsabschnitten 20 einen etwa mittig angeordneten schmalen Verdrehabschnitt 21 auf. Die zugeordneten Aufstandselemente 12 weisen eine exzentrisch angeordnete, näherungsweise sternförmige Ausnehmung 22 auf, die hinsichtlich der Formgebung und der Abmessungen so ausgebildet ist, dass das Aufstandselement 12 in mehreren verschiedenen Verschwenkpositionen relativ zu dem starr angeordneten Verbindungselement 19 und damit auch relativ zu dem daran angrenzenden Stützrahmen 2 an dem Verbindungselement 19 festgelegt werden kann. Das in den Figuren 3 und 4 streifenförmig ausgestaltete Verbindungselement 19 könnte auch stabförmig oder balkenförmig ausgebildet sein. Insbesondere bei einem Verbindungselement 19 mit einer zylinderförmigen Mantelfläche ist es vorteilhaft, durch eine gesonderte Positioniereinrichtung eine zusätzliche Stabilisierung und Führung des an dem Verbindungselement 19 angeordneten Aufstandselements 12 zu bewirken. Hierzu könnten beispielsweise radial nach außen vorspringende Ausformungen, Nuten oder Stege an dem Verbindungselement 19 ausgebildet sein.

Um bei einer Anordnung der Höhenverstelleinrichtung 1 vor Ort den Abstand der Oberkante 4 des Rahmens 2 zu dem Untergrund 16 anpassen und vorgeben zu können, muss das längsverschiebbar an dem starren Verbindungselement 19 gelagerte Aufstandselement 12 in einen mittleren Bereich in den Verdrehabschnitt 21 verschoben werden. Dort kann das Aufstandselement 12 um eine durch den Verlauf des Verbindungselements 19 vorgegebene Schwenkachse 8 verschwenkt und so ausgerichtet werden, dass eine zum Untergrund gerichtete Aufstandsfläche des Aufstandselements 12 den gewünschten Abstand zu der Unterkante 18, bzw. zu der Oberkante 4 des Stützrahmens 2 aufweist. Das in der gewünschten Ausrichtung verschwenkte Aufstandselement 12 kann anschließend auf den Stützrahmen 2 zu verschoben und auf den Festlegungsabschnitt 20 des starren Verbindungselements 19 aufgeschoben werden. Randbereiche des Festlegungsabschnitts 20 des starren Verbindungselements 19 greifen dann in daran angepasste Ausformungen der sternförmigen Ausnehmung 22 ein und bewirken eine formschlüssige und damit stabile Anordnung und Festlegung des Aufstandselements 12 relativ zu dem daran angrenzenden Stützrahmen 2. Die sternförmige Ausnehmung 22 bildet dadurch eine Positioniereinrichtung, mit welcher das Aufstandselement 12 nur in den von der sternförmigen Ausnehmung 22 vorgegebenen Ausrichtungen relativ zu dem Stützrahmen 2 festgelegt werden kann. Auf dem Verbindungselement 19 kann eine zusätzliche Positioniereinrichtung zur Stabilisierung und gezielten Führung des Aufstandselements 12 in einer punkt- oder linienförmigen Ausgestaltung mit vorspringenden Ausformungen oder Rastelementen oder aber mit geeignet ausgebildeten Ausnehmungen vorgesehen sein, in welche eine daran angepasste Ausformung des Aufstandselements 12 eingreifen kann.

In Figur 4 ist lediglich exemplarisch eine abweichende Ausgestaltung des in Figur 3 näher dargestellten Aufstandselements 12 gezeigt. Entlang des Aufstandsrands 13 ist für jeden geraden Abschnitt 15 eine Höhenangabe 33 unmittelbar benachbart zu dem betreffenden geraden Abschnitt 15 des Aufstandsrands 13 aufgedruckt oder eingeprägt. Ein Benutzer kann dadurch in Kenntnis der von ihm gewünschten Höhenverstellung die Anordnung der Aufstandselemente 12 in einfacher Weise und ohne gegebenenfalls mehrfache Versuche einstellen und dadurch den gewünschten Abstand h der Unterkante 18 des Stützrahmens 2 von dem Boden vorgeben.

## Patentansprüche

1. Höhenverstelleinrichtung (1) für eine Rinnenabdeckung, wobei die Höhenverstelleinrichtung (1) einen Stützrahmen (2), auf dem auf einer von dem Stützrahmen (2) gebildeten Stützfläche (5) die Rinnenabdeckung aufgelegt oder abgestützt werden kann, und eine verlagerbar an dem Stützrahmen (2) angeordnete Aufstelleinrichtung aufweist, wobei der Stützrahmen (2) mit der Aufstelleinrichtung auf einem Untergrund (16) aufgestellt werden kann und wobei ein Abstand zwischen dem Untergrund (16) und dem Stützrahmen (2) durch die Aufstelleinrichtung veränderbar ist, wobei die Aufstelleinrichtung mindestens zwei um eine Schwenkachse (8) verschwenkbar an dem Stützrahmen (2) gelagerte Aufstandselemente (12) aufweist, wobei jedes Aufstandselement (12) längs eines die Schwenkachse (8) umgebenden äußeren Umfangs einen Aufstandsrand (13) aufweist, mit welchem das Aufstandselement (12) auf dem Untergrund (16) aufgestellt werden kann, wobei mindestens zwei das Aufstandselement (12) nicht schneidende Tangenten (17) durch verschiedene Punkte des Aufstandsrands (13), die einer möglichen Aufstandsfläche für das Aufstandselement (12) auf dem Untergrund (16) entsprechen, voneinander abweichende Tangentenabstände (A bis G) zu der Schwenkachse (8) aufweisen, wobei die Tangentenabstände (A bis G) jeweils senkrecht zu der jeweiligen Tangente (17) bestimmt sind, sodass durch ein Verschwenken des Aufstandselements (12) der Abstand zwischen dem Untergrund (16) und dem Stützrahmen (2) veränderbar ist, und wobei die Aufstelleinrichtung mindestens zwei Aufstandselemente (12) aufweist, die bei einer bestimmungsgemäßen Anordnung der Höhenverstelleinrichtung (1) an gegenüberliegenden Abschnitten (9, 10) des Stützrahmens (2) angeordnet und auf einem die beiden Aufstandselemente (12) verbindenden Verbindungselement (19) gelagert sind, **dadurch gekennzeichnet, dass** das Verbindungselement (19) starr mit dem Stützrahmen (2) verbunden ist und die zwei Aufstandselemente (12) um eine durch das Verbindungselement (19) vorgegebene Schwenkachse (8) um das Verbindungselement (19) verschwenkbar gelagert sind, dass das Verbindungselement (19) beabstandet zu jeweils an den zugeordneten Abschnitt (9, 10) des Stützrahmens (2) angrenzenden Festlegungsabschnitten (20) einen etwa mittig angeordneten schmalen Verdrehabschnitt (21) aufweist, und dass die Aufstandselemente (12) eine exzentrisch angeordnete, näherungsweise sternförmige Ausnehmung (22) aufweisen, die hinsichtlich der Formgebung und der Abmessungen so ausgebildet ist, dass jedes Aufstandselement (12) in dem schmalen Verdrehabschnitt (21) des Verbindungselements (19) relativ zu dem Verbindungselement (19) verdreht werden kann und in mehreren verschiedenen Verschwenkpositionen relativ zu dem starr angeordneten Verbindungselement (19) und damit auch relativ zu dem daran angrenzenden Stützrahmen (2) in dem jeweils zugeordneten Festlegungsabschnitt (21) an dem Verbindungselement (19) festgelegt werden kann.

2. Höhenverstelleinrichtung (1) nach Anspruch 1, **dadurch gekennzeichnet, dass** der Aufstandsrand (13) des Aufstandselements (12) eine konvexe Fläche (14) umschließt.

3. Höhenverstelleinrichtung (1) nach einem der vorausgehenden Ansprüche, **dadurch gekennzeichnet, dass** der Aufstandsrand (13) zwei oder mehr gerade verlaufende Abschnitte (15) aufweist.

4. Höhenverstelleinrichtung (1) nach einem der vorangehenden Ansprüche, **dadurch gekennzeichnet, dass** die Höhenverstelleinrichtung (1) eine Positioniereinrichtung aufweist, mit welcher die Aufstandselemente (12) in mehreren vorgegebenen Ausrichtungen relativ zu dem Stützrahmen (2) festgelegt werden kann.

5. Höhenverstelleinrichtung (1) nach einem der vorangehenden Ansprüche, **dadurch gekennzeichnet, dass** die Aufstandselemente (12) plattenförmig ausgestaltet ist.

6. Höhenverstelleinrichtung (1) nach Anspruch 5, **dadurch gekennzeichnet, dass** die Aufstandselemente (12) um die exzentrisch durch das Aufstandselement (12) verlaufende Schwenkachse (8) verschwenkbar an dem Stützrahmen (2) gelagert sind.

## Claims

1. A height-adjusting device (1) for a gutter cover, the height-adjusting device (1) having a supporting frame (2), on which the gutter cover can be placed or supported on a supporting surface (5) formed by the supporting frame (2), and a set-up device in a displaceable arrangement on the supporting frame (2), in which the supporting frame (2) can be set up with the set-up device on a base (16) and in which a distance between the base (16) and the supporting frame (2) can be varied by the set-up device, with the set-up device having at least two contact elements (12) mounted on the supporting frame (2) so as to swivel about a pivot axis (8), each contact element (12) having a contact edge (13) along an outer circumference surrounding the pivot axis (8), by means of which the contact element (12) can be set up on the base (16), with at least two tangents (17) which do not intersect with the contact element (12) passing through different points of the contact edge (13), the tangents (17) corresponding to a possible contact surface for the contact element (12) on the base (16), having tangent distances (A to G) from the pivot axis (8) which deviate from one another, the tangent distances (A to G) each being determined perpendicular to the respective tangent (17), so that the distance between the base (16) and the supporting frame (2) can be varied by pivoting the contact element (12), and with the contact device having at least two contact elements (12) which, when the height-adjusting device (1) is arranged as intended, are arranged on opposite sections (9, 10) of the supporting frame (2) and are mounted on a connecting element (19) connecting the two contact elements (12), **characterised in that** the connecting element (19) is rigidly connected to the supporting frame (2) and the two contact elements (12) are mounted so as to swivel on the connecting element (19) about a pivot axis (8) predetermined by the connecting element (19), **in that** the connecting element (19) has a narrow rotating section (21) arranged approximately centrally at a distance from the respective fixing sections (20) adjoining the associated section (9, 10) of the supporting frame (2), and **in that** the contact elements (12) have an eccentrically arranged, approximately star-shaped recess (22) which is configured with regard to its shape and dimensions in such a way that each contact element (12) can be rotated in the narrow rotating section (21) of the connecting element (19) relative to the connecting element (19) and can be fixed in several different pivoting positions relative to the rigidly arranged connecting element (19) and thus also relative to the supporting frame (2) adjacent to the connecting element (19) in the respectively associated fixing section (21) on the connecting element (19).

2. The height-adjusting device (1) according to Claim 1, **characterised in that** the contact edge (13) of the contact element (12) encloses a convex surface (14).

3. The height-adjusting device (1) according to one of the preceding claims, **characterised in that** the contact edge (13) comprises two or more sections (15) running in a straight line.

4. The height-adjusting device (1) according to one of the preceding claims, **characterised in that** the height-adjusting device (1) comprises a positioning device by means of which the contact elements (12) can be fixed in a plurality of predetermined orientations relative to the supporting frame (2).

5. The height-adjusting device (1) according to one of the preceding claims, **characterised in that** the contact elements (12) are plate-shaped.

6. The height-adjusting device (1) according to Claim 5, **characterised in that** the contact elements (12) are mounted on the supporting frame (2) so as to swivel about the pivot axis (8) extending eccentrically through the contact element (12).

## Revendications

1. Dispositif de réglage de la hauteur (1) pour un couvre-chéneau, sachant que le dispositif de réglage de la hauteur (1) présente un cadre porteur (2) formant une surface porteuse (5) sur laquelle le couvre-chéneau peut être posé ou appuyé et un dispositif d'alignement mobile placé sur le cadre porteur (2), sachant que le cadre porteur (2), avec son dispositif d'alignement, peut être posé sur un support (16), et sachant que la distance séparant le support (16) du cadre porteur (2) peut être modifiée par le dispositif d'alignement, sachant que le dispositif d'alignement comporte au moins deux éléments de levage (12) pivotant autour d'un axe pivot (8) reposant sur le cadre porteur (2), sachant que chaque élément de levage (12) placé sur la périphérie extérieure de l'axe pivot (8) présente une bordure de levage (13) permettant de placer l'élément de levage sur le support (16), sachant qu'au moins deux tangentes (17) ne coupant pas l'élément de levage (12) et passant par différents points de la bordure de levage (13) correspondant à une éventuelle surface porteuse pour l'élément de levage (12) sur le support (16) présentent des distances tangentielles (de A à G) différentes par rapport à l'axe pivot (8), sachant que les distances tangentielles (de A à G) sont définies perpendiculairement aux tangentes (17) correspondantes, de sorte que la distance entre le support (16) et le cadre porteur (2) peut être modifiée par le pivotement de l'élément de levage (12) et sachant que le dispositif d'alignement présente au moins deux éléments de levage (12) disposés sur des sections opposées (9, 10) du cadre porteur (2) lorsque le dispositif de réglage de la hauteur (1) est monté de manière conforme, et reposant sur un élément de liaison (19) qui relie les deux éléments de levage (12), **caractérisé en ce que** l'élément de liaison (19) est fixé au cadre porteur (2) et les deux éléments de levage (12) peuvent pivoter autour de l'élément de liaison (19) selon un axe pivot (8) prédéterminé par l'élément de liaison (19), **en ce que** l'élément de liaison (19) présente une section de torsion (21) plus étroite disposée à peu près en son centre, à distance de chacune des sections de fixation (20) attenantes à la section (9, 10) qui leur est affectée sur le cadre porteur (2), et **en ce que** les éléments de levage (12) présentent une cavité (22) excentrée, de forme approximativement étoilée, dont la forme et les dimensions permettent de faire pivoter chaque élément de levage (12) dans la section de torsion (21) plus étroite de l'élément de liaison (19) par rapport à l'élément de liaison (19), de sorte que les éléments de levage (12) peuvent être pivotés dans différentes positions par rapport à l'élément de liaison (19) qui, lui, est fixe, et donc peuvent également être fixés à l'élément de liaison (19) par rapport au cadre porteur (2) voisin, dans la section de fixation (21) correspondante.

2. Dispositif de réglage de la hauteur (1) selon la revendication 1, **caractérisé en ce que** la bordure de levage (13) de l'élément de levage (12) entoure une surface (14) convexe.

3. Dispositif de réglage de la hauteur (1) selon l'une quelconque des revendications précédentes, **caractérisé en ce que** la bordure de levage (13) présente deux ou plusieurs sections (15) droites.

4. Dispositif de réglage de la hauteur (1) selon l'une quelconque des revendications précédentes, **caractérisé en ce que** le dispositif de réglage de la hauteur (1) est équipé d'un dispositif de positionnement permettant de fixer les éléments de levage (12) dans plusieurs orientations prédéfinies par rapport au cadre porteur (2).

5. Dispositif de réglage de la hauteur (1) selon l'une quelconque des revendications précédentes, **caractérisé en ce que** les éléments de levage (12) sont conçus sous la forme de plateaux.

6. Dispositif de réglage de la hauteur (1) selon la revendication 5, **caractérisé en ce que** les éléments de levage (12) sont montés sur le cadre porteur (2) de manière à pouvoir pivoter autour de axe pivot (8) traversant l'élément de levage (12) de manière excentrée.
